# EUROPÄISCHE PATENTSCHRIFT

(11) **EP 2 710 263 B1**
(45) Veröffentlichungstag und Bekanntmachung des Hinweises auf die Patenterteilung: **14.09.2016**
(21) Anmeldenummer: 12745677.0
(22) Anmeldetag: 02.08.2012
(51) Int. Cl.: F04B 9/105, F04B 9/125, F04B 23/06, F04B 41/06

(54) **KOMPRESSORVORRICHTUNG SOWIE EINE DAMIT AUSGERÜSTETE KÜHLVORRICHTUNG UND EINE DAMIT AUSGERÜSTETE KÄLTEMASCHINE**
COMPRESSOR DEVICE
DISPOSITIF DE COMPRESSEUR

(30) Priorität: 03.08.2011 DE 102011080377; 20.03.2012 DE 202012100995 U
(43) Veröffentlichungstag der Anmeldung: 26.03.2014
(73) Patentinhaber: Pressure Wave Systems GmbH, 80337 München (DE)
(72) Erfinder: HÖHNE, Jens, 80337 München (DE)
(74) Vertreter: Winter, Brandl, Fürniss, Hübner, Röss, Kaiser, Polte - Partnerschaft mbB
(86) Internationale Anmeldenummer: PCT/EP2012/065183
(87) Internationale Veröffentlichungsnummer: WO 2013/017669

(56) Entgegenhaltungen:
- EP-A2- 1 407 838
- DE-A1-102004 020 168
- DE-A1-102005 057 986
- DE-C- 633 104

## Beschreibung

Die Erfindung betrifft eine Kompressorvorrichtung sowie eine damit ausgerüstete Kühlvorrichtung und eine damit ausgerüstete Kältemaschine.

Zur Kühlung von Kernspintomographen, Kryo-Pumpen etc. werden Pulsrohrkühler oder Gifford-McMahon-Kühler eingesetzt. Hierbei kommen Gas- und insbesondere Heliumkompressoren in Kombination mit Rotations- bzw. Drehventilen zum Einsatz wie sie in Fig. 4 dargestellt ist. Ein Helium-Kompressor 130 wird über eine Hochdruckleitung 132 und eine Niederdruckleitung 134 mit einem Drehventil 136 verbunden. Ausgangsseitig wird das Drehventil 136 über eine Gasleitung 138 mit einer Kühlvorrichtung 110 in Form eines Gifford-McMahon-Kühlers oder eines Pulsrohrkühlers verbunden. Dabei wird über das Drehventil 136 abwechselnd die Hoch- bzw. Niederdruckseite des Gaskompressors 130 mit dem Pulsrohrkühler oder dem Gifford-McMahon-Kühler verbunden. Die Rate mit der verdichtetes Helium in die Kühlvorrichtung 138 eingeführt und wieder ausgeführt wird liegt im Bereich von 1 Hz. Nachteilig bei solchen Kühl- bzw. Kompressorsystemen ist, dass das motorisch angetriebene Drehventil 136 Verluste von ca. 50% der Eingangsleistung des Kompressors verursacht.

Ähnliche Vorrichtungen sind aus der DE 10 2004 020 168 A1 oder der DE 10 2005 057 986 A1 bekannt.

Es sind auch akustische Kompressoren oder Hochfrequenzkompressoren bekannt, bei denen ein oder mehrere Kolben durch ein Magnetfeld in lineare Resonanzschwingungen versetzt werden. Diese Resonanzfrequenzen liegen im Bereich von einigen 10 Hz und sind daher nicht für die Verwendung mit Pulsrohrkühlern und Gifford-McMahon-Kühlern zur Erzeugung sehr tiefer Temperaturen im Bereich kleiner 10 K geeignet

Die DE-A-633 104 offenbart eine Kompressorvorrichtung mit einer Verdichtereinrichtung in der ein Arbeitsmedium durch ein sich hin und her bewegendes Verdichterelement in Form eines Kolbens periodisch verdichtet und wieder entspannt wird. Die Antriebseinrichtung umfasst einen Druckzylinder mit einem sich hin und her bewegenden Kolben. Dabei ist die Antriebseinrichtung mechanisch mit dem Verdichterelement gekoppelt. Sowohl Antriebseinrichtung, als auch Verdichterelement sind mit individuellen Druckzylindern aufgebaut, in welchen ein Kompressor-, bzw. Verdichterkolben gelagert ist. Antriebseinrichtung und Verdichterelement sind dabei mechanisch verbunden, wobei die Durchführungen aus den Druckzylindern abgedichtet sind. Dieser Aufbau bedingt einen relativ großen Platzbedarf der Apparatur, da die Druckzylinder seriell angeordnet sind. Darüber hinaus, erzwingt die Konstruktion die Verwendung zweier Kolben, sowie zweier Durchführungen, welche konstruktiv aufwendig und störanfällig bezüglich Dichtigkeit sind.

Die CH-A-244 433 offenbart eine Kompressorvorrichtung mit einer Verdichtereinrichtung in der ein Arbeitsmedium durch ein sich hin und her bewegendes Verdichterelement in Form eines Kolbens periodisch verdichtet wird und einer Antriebseinrichtung, die einen Hydraulikkolben umfasst, der über eine Kopplungsstange mit dem Verdichterelement in Form eines Kolbens verbunden ist.

Es ist daher Aufgabe der Erfindung eine gegenüber der Kombination von Gaskompressor und Drehventil effizientere Kompressorvorrichtung anzugeben. Weiter ist es Aufgabe der Erfindung eine Kühlvorrichtung und eine Kältemaschine mit einer solchen Kompressorvorrichtung anzugeben.

Die Lösung dieser Aufgaben erfolgt durch die Merkmale des Anspruchs 1, 16 bzw. 18.

Dadurch, dass da die Kopplungsstange zwischen Antriebseinrichtung und Verdichtereinrichtung selbst als Verdichter- oder Verdrängerelement ausgebildet ist, ergibt sich eine kostengünstige Kompressoreinrichtung. Hierbei ist der Verdichterzylinder so ausgestaltet, dass sein Querschnitt nur unwesentlich größer ist als der Querschnitt der Kopplungsstange. Der Abstand zwischen Kopplungsstange und Innenseite des Verdichterzylinders ist möglichst klein, jedoch muss keine Abdichtung zwischen Kopplungsstange und Innenseite des Verdichtungszylinders erfolgen. Die Abdichtung und der Einschluss des Arbeitsmediums erfolgen durch den O-Ring bzw. der Durchführung der Kopplungsstange in den Verdichterzylinder. Je geringer der Abstand zwischen Kopplungsstange und Innenseite des Verdichterzylinders und je größer der Hub der Kopplungsstange im Verdichterzylinder desto geringer ist das tote Volumen in der Verdichtereinrichtung und desto effizienter ist die Verdichtereinrichtung. Dadurch, dass ein Arbeitsmedium-Ausgleichsbehälter vorgesehen ist, wird der Arbeitsdruckbereich des Verdichters stabilisiert. Die Volumenverminderung des Arbeitsmediums durch Abkühlung in der damit betriebenen Kühlvorrichtung kann damit ausgeglichen werden.

Vorzugsweise wird hierzu die Verdichtereinrichtung durch das Verdichterelement in ein Gasvolumen und ein Fluidvolumen unterteilt. Der Arbeitsmedium-Ausgleichsbehälter ist über ein in Richtung Gasvolumen offenes Rückschlagventil mit dem Gasvolumen - Anspruch 2.

Gemäß Anspruch 3 kann ein Fluid-Ausgleichsbehälter vorgesehen werden, der über eine Fluid-Leitung direkt mit dem Fluidvolumen verbunden ist. Das in dem Fluid-Ausgleichsbehälter befindliche Ausgleichsfluid ist nicht das Arbeitsmedium, sondern ein anderes Gas oder eine Flüssigkeit. Beispielsweise kann hierfür ein Öl, insbesondere Hydrauliköl verwendet werden.

Durch die Steuereinrichtung gemäß der vorteilhaften Ausgestaltung der Erfindung nach Anspruch 4 kann die Art und Weise der Verdichtung sowohl in zeitlicher Hinsicht als auch in Hinblick auf den Verdichterdruck an das jeweilige Arbeitsmedium angepasst werden. Damit kann die erfindungsgemäße Kompressorvorrichtung an unterschiedliche Arbeitsmedien angepasst werden, so dass sich unterschiedlichste Gase mit der Kompressorvorrichtung verdichten lassen.

Gemäß einer vorteilhaften Ausgestaltung der Erfindung nach Anspruch 7 kann die Antriebseinrichtung mit einer Mehrzahl von Verdichtereinrichtungen mechanisch oder magnetisch gekoppelt sein. Dies führt zu einer Verringerung der Kosten, da nur eine Antriebseinrichtung nötig ist.

Durch die vorteilhafte hafte Ausgestaltung der Erfindung nach Anspruch 8 werden Leckagen verringert.

Die Verdichtereinrichtung kann sowohl als fördernde Verdichtereinrichtung auslegt sein - Anspruch 10, wenn sie beispielsweise mit zum Antrieb einen herkömmlichen Kältemaschine genutzt wird, oder lediglich ein bestimmtes Gasvolumen wiederholt verdichten und entspannen. Letzteres ist z.B. bei Betrieb der bereits genannten Gifford-McMahon-Kühlern und Pulsrohrkühlern nötig.

Durch die Kombination einer Verdichtereinrichtung, in der ein Arbeitsmedium durch ein Verdichterelement periodisch verdichtet und wieder entspannt wird, mit einer elektrohydrostatischen Antriebseinrichtung, die mechanisch mit dem Verdichterelement gekoppelt ist, gemäß Anspruch 11, kann das verdichtete Gas im notwendigen Frequenzbereich für Gifford-McMahon-Kühler und Pulsrohrkühler bereitgestellt werden. Die Kopplung zwischen elektrohydrostatischer Antriebseinrichtung und Verdichterelement erfolgt über eine mechanische Kopplung. Die Verwendung von hohe Verluste erzeugenden Drehventilen erübrigt sich daher. Durch die Kombination der einfachen Ansteuerbarkeit eines Elektromotors und der Kraft einer Hydraulik ist es möglich, einen extrem effizienten Kompressor zu bauen, der aufgrund des Fehlens eines Drehventils bei der Verwendung mit Gifford-McMahon-Kühlern oder Pulsrohrkühlern zu einer erheblichen Verringerung der Verluste führt. Es wird daher eine sehr effiziente Kompressoreinrichtung bereit gestellt.

Eine besonders geeignete elektrohydrostatische Antriebseinrichtung nach Anspruch 12 umfasst einen Hydraulikzylinder in der ein Hydraulikkolben linear beweglich angeordnet ist. Der Hydraulikzylinder wird mit Hydraulikfluid beaufschlagt, das über eine elektrisch angetriebene Hydraulikpumpe zu- bzw. abgeführt wird. Der Hydraulikkolben des Hydraulikzylinders ist mechanisch mit dem Verdichterelement der Verdichtereinrichtung gekoppelt.

Gemäß einer vorteilhaften Ausgestaltung der Erfindung ist die Bewegungsrichtung des Hydraulikzylinders durch die Drehrichtung des Elektromotors gesteuert - Anspruch 13.

Das als Verdichterlement ausgebildete erste Ende 20 der Kopplungsstange 18 kann zusätzlich mit einer Membran, vorzugsweise aus Metall- - Anspruch 14 - oder mit einem Faltenbalg - Anspruch 15 - verbunden sein. Vorzugsweise besteht die Membran aus Metall, da hierdurch die Heliumdichtheit gewährleistet werden kann.

Für die vorliegende Erfindung geeignete elektrohydrostatische Antriebseinrichtungen sind beispielsweise aus der DE 10 2008 025 054 B4 und der EP-A-1 407 838 bekannt.

Die übrigen Unteransprüche beziehen sich auf weitere vorteilhafte Ausgestaltungen der Erfindung. Weitere Einzelheiten, Merkmale und Vorteile der Erfindung ergeben sich aus der nachfolgenden Beschreibung verschiedener Ausführungsformen.

Es zeigt:
Fig. 1 eine erste Ausführungsform der Kompressoreinrichtung gemäß der vorliegenden Erfindung,
Fig. 2 eine zweite Ausführungsform der Kompressoreinrichtung,
Fig. 3 eine dritte Ausführungsform der Kompressoreinrichtung, und
Fig. 4 eine schematische Darstellung einer Heliumkompressoreinrichtung mit Drehventil und einer Kühleinrichtung gemäß dem Stand der Technik.

Bei der Erläuterung der verschiedenen Ausführungsformen werden gleiche oder einander entsprechende Bauteile mit denselben Bezugszeichen versehen.

Fig. 1 zeigt eine erste Ausführungsform der vorliegenden Erfindung mit einer Kompressorvorrichtung 2, die mit einer Kühlvorrichtung gekoppelt werden kann. Die Kompressorvorrichtung 2 wiederum umfasst eine Verdichtereinrichtung 6, die von einer elektro-hydrostatischen Antriebseinrichtung 8 angetrieben wird. Die Verdichtereinrichtung 6 umfasst einen gasdichten Verdichterzylinder 10 in dem ein Verdichterelement 12 linear beweglich angeordnet ist. Das Verdichterelement 12 ragt in ein zu verdichtendes Gasvolumen 14 in dem Verdichterzylinder 10 hinein. Durch die Bewegung des Verdichterelements 12 wird das zu verdichtende Gasvolumen 14 mit einem Arbeitsgas, z. B. Helium, periodisch verdichtet und wieder entspannt. Der Hydraulikzylinder 36 ist direkt mit dem Verdichterzylinder 10 verbunden und die Verbindungsstelle von Hydraulikzylinder 36 und Verdichterzylinder 10 ist mit einem O-Ring 82 gasdicht ausgestaltet. Eine Kopplungsstange 18 umfasst ein erstes und ein zweites Ende 20, 22. Das in den Verdichterzylinder 10 hineinragende erste Ende 20 der Kopplungsstange 18 ist als Verdichterelement 12 ausgestaltet. Das Gasvolumen 14 in dem Verdichterzylinder 10 wird periodisch verkleinert und wieder vergrößert.

Ein Arbeitsmedium-Ausgleichsbehälter 25 ist über eine zweite Gasleitung 27 mit Rückschlagventil 28 mit dem zu verdichtenden Gasvolumen 14 verbunden. Der Querschnitt bzw. der Innendurchmesser des Verdichterzylinders 10 ist nur unwesentlich größer ist als der Querschnitt bzw. Außendurchmesser der Kopplungsstange 18. Der Abstand zwischen Kopplungsstange 18 und Innenseite des Verdichterzylinders 10 ist möglichst klein, jedoch muss keine Abdichtung zwischen Kopplungsstange 18 und der Innenseite des Verdichtungszylinders 10 erfolgen. Die Abdichtung und der Einschluss des Arbeitsmediums erfolgt durch den O-Ring 82. Je geringer der Abstand zwischen Kopplungsstange 18 und Innenseite des Verdichterzylinders 10 und je größer der Hub der Kopplungsstange 18 im Verdichterzylinder 10 desto geringer ist das tote Volumen in der Verdichtereinrichtung 6 und desto effizienter ist die Verdichtereinrichtung 6.

Der Antrieb der Verdichtereinrichtung 6 erfolgt durch die elektrohydrostatische Antriebseinrichtung 8. Die elektrohydrostatische Antriebseinrichtung 8 umfasst einen Elektromotor, der eine Hydraulikpumpe antreibt. Die Hydraulikpumpe pumpt Hydraulikflüssigkeit über eine erste Hydraulikleitung in den Hydraulikzylinder 36 in dem ein Hydraulikkolben 38 linear beweglich angeordnet ist. Der Hydraulikkolben 38 unterteilt den Hydraulikzylinder 36 in ein erstes und ein zweites Teilvolumen 40, 42. Die erste Hydraulikleitung mündet in das erste Teilvolumen 40 und aus dem zweiten Teilvolumen 42 zweigt eine zweite Hydraulikleitung ab, die zurück in die Hydraulikpumpe führt. Durch entsprechende Ansteuerung des Elektromotors und damit der Hydraulikpumpe wird der Hydraulikkolben 38 in dem Hydraulikzylinder 36 hin- und herbewegt. Der Hydraulikkolben 38 ist mit dem zweiten Ende 22 der Kopplungsstange 18 verbunden, die über eine flüssigkeitsdichte Durchführung 24 in das zu verdichtende Gasvolumen 14 hineinragt.

Damit wird die Bewegung des Hydraulikkolbens 38 auf das Verdichterelement 12 in Form des ersten Endes 20 der Kopplungsstange 18 übertragen, so dass das gasförmige Arbeitsmedium in dem zu verdichtenden Gasvolumen 14 des Verdichterzylinders 10 durch die Bewegung des Hydraulikkolbens 38 und der damit gekoppelten Bewegung des Verdichterelements 12 periodisch verdichtet wird. Auch lässt sich damit der Arbeitsdruckbereich der Verdichtereinrichtung 6 stabilisieren. Die Volumenverminderung des Arbeitsmediums durch Abkühlung in der damit betriebenen Kühlvorrichtung kann damit ausgeglichen werden.

Fig. 2 zeigt eine Verdichtereinrichtung 90 einer zweiten Ausführungsform der Erfindung, wobei die Verdichtereinrichtung 90 getrennt von der Antriebseinrichtung angeordnet ist. Das in den Verdichterzylinder 10 hineinragende erste Ende 20 der Kopplungsstange 18 ist von einem gasdichten Faltenbalg 92 umgeben, der zusammen mit dem in den Verdichterzylinder 10 hineinragende ersten Ende 20 der Kopplungsstange 18 das Verdichterelement der Verdichtereinrichtung 90 bildet. Der Faltenbalg 92 ist gasdicht mit der Innenseite des Verdichterzylinders 10 verbunden. Auf diese Weise muss die Durchführung 24 für die Kopplungsstange 18 in den Verdichterzylinder 10 nicht gasdicht ausgeführt werden. Die Abdichtung des zu verdichtenden Gasvolumens 14 erfolgt durch den Faltenbalg 92.

Wenn allerdings die Durchführung 24 gasdicht ausgeführt ist, ergibt sich ein Fluidvolumen 96 innerhalb des Faltenbalgs 92. Das Fluidvolumen 96 ist dann über eine Fluidleitung 94 direkt mit einem weiteren Fluid-Ausgleichsbehälter 98 verbunden werden. Das in dem Fluid-Ausgleichsbehälter 98 befindliche Ausgleichsfluid ist nicht das Arbeitsmedium, sondern ein anderes Gas oder eine Flüssigkeit. Beispielsweise kann hierfür ein Öl, insbesondere Hydrauliköl verwendet werden. Diese Variante der Erfindung ist in Fig. 2 gestrichelt dargestellt.

Fig. 3 zeigt eine Verdichtereinrichtung 110 einer dritten Ausführungsform der Erfindung. Die Verdichtereinrichtung 110 unterscheidet sich von der Verdichtereinrichtung 90 gemäß Fig. 2 dadurch, dass das als Verdichterelement wirkende erste Ende 20 der Kopplungsstange zusätzlich mit einer Metallmembran 112 verbunden ist. Das erste Ende 20 der Kopplungsstange 18 ist mittig mit der Membran 112 verbunden. Die Membran 112 unterteilt den Verdichterzylinder 10 in das zu verdichtende Gasvolumen 14 und in das Fluidvolumen 96. Der Arbeitsmedium-Ausgleichsbehlter 25 ist über eine erste Gasleitung 26 direkt mit dem Fluidvolumen 96 und über die eine zweite Gasleitung 27 mit Rückschlagventil 28 mit dem Gasvolumen 14 verbunden. Alternativ kann das durch die Membran 112 abgetrennte Fluidvolumen 96 auch mit dem Fluid-Ausgleichsbehälter 98 verbunden sein, wie dies bei der zweiten Ausführungsform nach Fig. 2 beschrieben ist.

Gemäß einer nicht dargestellten vierten Ausführungsform der Erfindung ist eine Kompressoreinrichtung vorgesehen, bei der eine einzige elektrohydrostatische Antriebseinrichtung eine Mehrzahl von Verdichtereinrichtungen antreibt. D. h. der Hydraulikkolben ist sowohl mit einem ersten Verdichterelement eines ersten Verdichterzylinders als auch mit einem zweiten Verdichterelement in einem zweiten Verdichterzylinder mechanisch über ein gabelförmiges Gestänge gekoppelt. Auf diese Weise können mit einer elektrohydrostatischen Antriebseinrichtung mehrere Verdichtereinrichtungen und damit mehrere Kühlvorrichtungen betrieben werden.

Das zu verdichtende Gasvolumen 14 der Verdichtereinrichtung 110 ist über eine Gasleitung 48 mit einer Kühlvorrichtung 4 verbunden. Die Kühlvorrichtung 4 ist hierbei eine Kühlvorrichtung, die periodisch verdichtetes Gas zu ihrem Betrieb nutzt. Insbesondere ist die Kühlvorrichtung für ein Gifford-McMahon -Kühler oder ein Pulsrohrkühler.

### Bezugszeichenliste:

- 2: Kompressorvorrichtung
- 4: Kühlvorrichtung
- 6: Verdichtereinrichtung
- 8: elektrohydrostatische Antriebseinrichtung
- 10: Verdichterzylinder
- 12: Verdichterelement
- 14: zu verdichtendes Gasvolumen
- 18: Kopplungsstange
- 20: erstes Ende von 18
- 22: zweites Ende von 18
- 24: Durchführung
- 25: Arbeitsmedium-Ausgleichsbehälter
- 26: erste Gasleitung
- 27: zweite Gasleitung
- 28: Rückschlagventil
- 36: Hydraulikzylinder
- 38: Hydraulikkolben
- 40: erstes Teilvolumen in 36
- 42: zweites Teilvolumen in 36

- 90: Verdichtereinrichtung
- 92: Faltenbalg
- 94: Fluidleitung
- 96: Volumen innerhalb 92, Fluidvolumen
- 98: Fluid-Ausgleichsbehälter

- 110: Verdichtereinrichtung
- 112: Membran

- 130: Helium-Kompressor
- 132: Hochdruckleitung
- 134: Niederdruckleitung
- 136: Drehventil
- 138: Gasleitung
- 140: Kühlvorrichtung

## Patentansprüche

1. Kompressorvorrichtung, mit
einer Verdichtereinrichtung (6; 90; 110) in der ein Arbeitsmedium durch ein sich hin und her bewegendes Verdichterelement (18; 18, 92; 18, 112) periodisch verdichtet wird, und
einer Antriebseinrichtung (8), die über eine Kopplungsstange (18) mechanisch mit dem Verdichterelement (18; 18, 92; 18, 112) verbunden ist, **dadurch gekennzeichnet, dass** das von der Antriebseinrichtung (8) abgewandte Ende der Kopplungsstange (18) als Verdichterelement (18) ausgebildet ist, und, dass die Verdichtereinrichtung (6; 90; 110) mit einem Arbeitsmedium-Ausgleichsbehälter (25) verbunden ist.

2. Kompressorvorrichtung nach Anspruch 1, **dadurch gekennzeichnet, dass** das Verdichterelement (18; 18, 92; 18, 112) die Verdichtereinrichtung (6; 90) in ein Gasvolumen (14) und in ein Fluidvolumen (96) teilt und dass der Arbeitsmedium-Ausgleichsbehälter (25) über ein in Richtung des Gasvolumens (14) offenes Rückschlagventil (28) mit dem Gasvolumen (14) verbunden ist.

3. Kompressorvorrichtung nach Anspruch 2, **dadurch gekennzeichnet, dass** das Fluidvolumen (96) über eine Leitung (94) mit einem Fluid- Ausgleichsbehälter (98) verbunden ist.

4. Kompressorvorrichtung nach einem der vorhergehenden Ansprüche, **dadurch gekennzeichnet, dass** die Antriebseinrichtung (8) eine Steuereinrichtung aufweist, mittels der die Verdichtung des Arbeitsmediums nach einem vorbestimmten Muster erfolgt, insbesondere nach einem Muster, das sich zeitlich ändert.

5. Kompressorvorrichtung nach einem der vorhergehenden Ansprüche, **dadurch gekennzeichnet, dass** der Verdichtereinrichtung (6; 90; 110) ein Filter nachgeschaltet ist.

6. Kompressorvorrichtung nach einem der vorhergehenden Ansprüche, **dadurch gekennzeichnet, dass** das Arbeitsmedium Helium ist.

7. Kompressorvorrichtung nach einem der vorhergehenden Ansprüche, **dadurch gekennzeichnet, dass** die Antriebseinrichtung (8) eine Mehrzahl von Verdichtereinrichtungen antreibt.

8. Kompressorvorrichtung nach einem der vorhergehenden Ansprüche, **dadurch gekennzeichnet, dass** die Antriebseinrichtung (8) und die Verdichtereinrichtung (6) jeweils ein gasdichtes Gehäuse (36, 10) aufweisen und dass die beiden Gehäuse (36, 10) gasdicht miteinander verbunden sind.

9. Kompressorvorrichtung nach einem der vorhergehenden Ansprüche, **dadurch gekennzeichnet, dass** Verdichtereinrichtung (6; 90; 110) für einen Arbeitsfrequenzbereich zwischen 0,1 und 10 Hz und insbesondere für einen Arbeitsfrequenzbereich zwischen 0,5 und 5 Hz ausgelegt ist.

10. Kompressorvorrichtung nach einem der vorhergehenden Ansprüche, **dadurch gekennzeichnet, dass** die Verdichtereinrichtung (6; 90; 110) als fördernde Verdichtereinrichtung ausgebildet ist.

11. Kompressorvorrichtung nach einem der vorhergehenden Ansprüche, **dadurch gekennzeichnet, dass** die Antriebseinrichtung (8) eine elektrohydrostatische Antriebseinrichtung ist.

12. Kompressorvorrichtung nach Anspruch 11, **dadurch gekennzeichnet, dass** die elektrohydrostatische Antriebseinrichtung (8) einen Elektromotor, eine durch den Elektromotor angetriebene Hydraulikpumpe, die mit einem Hydraulikzylinder (36) verbunden ist, in dem ein Hydraulikkolben linearbeweglich angeordnet ist, wobei der Hydraulikkolben mechanisch mit der Verdichtereinrichtung (6) gekoppelt ist.

13. Kompressorvorrichtung nach Anspruch 12, **dadurch gekennzeichnet, dass** die Bewegungsrichtung des Hydraulikzylinders (36) durch die Drehrichtung des Elektromotors gesteuert ist.

14. Kompressorvorrichtung nach einem der vorhergehenden Ansprüche, **dadurch gekennzeichnet, dass** das Verdichterelement (18, 112) eine Membran (112) umfasst, die vorzugsweise aus Metall besteht.

15. Kompressorvorrichtung nach einem der vorhergehenden Ansprüche, **dadurch gekennzeichnet, dass** das Verdichterelement (18, 92) einen Faltenbalg (92) umfasst.

16. Kühlvorrichtung mit einer Kompressorvorrichtung nach einem der vorhergehenden Ansprüche und einem Gifford-McMahon-Kühler oder einem Pulsrohrkühler, wobei die Verdichtereinrichtung (6; 90; 110) mit dem Gifford-McMahon-Kühler oder dem Pulsrohrkühler gekoppelt ist.

17. Kühlvorrichtung nach Anspruch 16, **dadurch gekennzeichnet, dass** die Verdichtereinrichtung (6) einen Hochdruckanschluss aufweist und dass der Gifford-McMahon-Kühler oder der Pulsrohrkühler mit dem Hochdruckanschluss der Verdichtereinrichtung (6; 90; 110) verbunden ist, und/oder dass die Verdichtereinrichtung (6; 90; 110) einen Niederdruckanschluss aufweist und dass der Gifford-McMahon-Kühler oder der Pulsrohrkühler mit dem Niederdruckanschluss der Verdichtereinrichtung (6; 90; 110) verbunden ist.

18. Kompressorkältemaschine mit einer Kompressorvorrichtung (2; 90; 110) nach einem der vorhergehenden Ansprüche 1 bis 15, einem Verdampfer und einem Kondensator.

## Claims

1. A compressor device, with
a compressor arrangement (6; 90; 110) in which a working medium is periodically compressed by a compressor element (18; 18, 92; 18, 112) that moves back and forth, and
a drive device (8) that is mechanically connected to the compressor element (18; 18, 92; 18, 112) via a coupling rod (18), **characterized in that**
the end of the coupling rod (18) that faces away from the drive device (8) is constructed as a compressor element (18), and that the compressor arrangement (6; 90; 110) is connected to a compensation container (25) for a working medium.

2. The compressor device of claim 2, **characterized in that** the compressor element (18; 18, 92; 18, 112) subdivides the compressor arrangement (6; 90) into a gas volume (14) and a fluid volume (96), and that the compensation container (25) for the working medium is connected to the gas volume (14) via an non-return valve (28) open in the direction of the gas volume (14).

3. The compressor device of claim 2, **characterized in that** the fluid volume (96) is connected via a line (94) to a compensation container (98) for fluid.

4. The compressor device of one of the previous claims, **characterized in that** the drive device (8) comprises a control device with which the compression of the working medium takes place in a predetermined pattern, in particular in a pattern which changes over time.

5. The compressor device of one of the previous claims, **characterized in that** a filter is connected downstream of the compressor arrangement (6; 90; 110).

6. The compressor device of one of the previous claims, **characterized in that** the working medium is helium.

7. The compressor device of one of the previous claims, **characterized in that** the drive device (8) drives a plurality of compressor arrangements.

8. The compressor device of one of the previous claims, **characterized in that** the drive device (8) and the compressor arrangement (6) each have an airtight housing (36, 10), and that the two housings (36, 10) are connected to one another in an airtight manner.

9. The compressor device of one of the previous claims, **characterized in that** the compressor arrangement (6; 90; 110) is designed for an operating frequency range between 0.1 and 10 Hz and in particular for an operating frequency range between 0.5 and 5 Hz.

10. The compressor device of one of the previous claims, **characterized in that** the compressor arrangement (6; 90; 110) is designed as a transporting compressor arrangement.

11. The compressor device of one of the previous claims, **characterized in that** the drive device (8) is an electro-hydrostatic drive device.

12. The compressor device of claim 11, **characterized in that** the electro-hydrostatic drive device (8) comprises an electric motor and a hydraulic pump which is driven by the electric motor and which is connected to a hydraulic cylinder (36) in which a hydraulic piston is arranged in a linearly movable manner, wherein the hydraulic piston is mechanically coupled to the compressor arrangement (6).

13. The compressor device of claim 12, **characterized in that** the direction of movement of the hydraulic cylinder (36) is controlled by the direction of rotation of the electric motor.

14. The compressor device of one of the previous claims, **characterized in that** the compressor element (18, 112) comprises a membrane (112), which is preferably made of metal.

15. The compressor device of one of the previous claims, **characterized in that** the compressor element (18, 92) comprises a bellows (92).

16. A cooling device with a compressor device of one of the previous claims and with a Gifford-McMahon cooler or a pulse tube cooler, wherein the compressor arrangement (6; 90; 110) is coupled to the Gifford-McMahon cooler or to the pulse tube cooler.

17. The cooling device of claim 16, **characterized in that** the compressor arrangement (6) includes a high-pressure connection, and that the Gifford-McMahon cooler or the pulse tube cooler is connected to the high-pressure connection of the compressor arrangement (6; 90; 110), and/or that the compressor arrangement (6; 90; 110) includes a low-pressure connection, and that the Gifford-McMahon cooler or the pulse tube cooler is connected to the low-pressure connection of the compressor arrangement (6; 90; 110).

18. A compressor cooler unit with a compressor device (2; 90; 110) according to one of the previous claims 1 to 15, an evaporator and a condenser.

## Revendications

1. Dispositif de compresseur avec
un dispositif de compression (6 ; 90 ; 110), dans lequel un agent de travail est compressé périodiquement par un élément de compression (18 ; 18, 92 ; 18, 112) se déplaçant alternativement, et
un dispositif d'entraînement (8) qui est relié mécaniquement par le biais d'une tige de couplage (18) à l'élément de compression (18 ; 18, 92 ; 18, 112), **caractérisé en ce que** l'extrémité éloignée du dispositif d'entraînement (8) de la tige de couplage (18) est réalisée comme élément de compression (18) et **en ce que** le dispositif de compression (6 ; 90 ; 110) est relié à un réservoir de compensation d'agent de travail (25).

2. Dispositif de compresseur selon la revendication 1, **caractérisé en ce que** l'élément de compression (18 ; 18, 92 ; 18, 112) sépare le dispositif de compression (6 ; 90) en un volume de gaz (14) et en un volume de fluide (96) et **en ce que** le réservoir de compensation d'agent de travail (25) est relié au volume de gaz (14) par un clapet antiretour (28) ouvert en direction du volume de gaz (14).

3. Dispositif de compresseur selon la revendication 2, **caractérisé en ce que** le volume de fluide (96) est relié par le biais d'une conduite (94) à un réservoir de compensation de fluide (98).

4. Dispositif de compresseur selon l'une quelconque des revendications précédentes, **caractérisé en ce que** le dispositif d'entraînement (8) présente un dispositif de commande, à l'aide duquel la compression de l'agent de travail est effectuée selon un modèle prédéterminé, en particulier selon un modèle qui se modifie temporairement.

5. Dispositif de compresseur selon l'une quelconque des revendications précédentes, **caractérisé en ce qu'**un filtre est monté en aval du dispositif de compression (6 ; 90 ; 110).

6. Dispositif de compresseur selon l'une quelconque des revendications précédentes, **caractérisé en ce que** l'agent de travail est de l'hélium.

7. Dispositif de compresseur selon l'une quelconque des revendications précédentes, **caractérisé en ce que** le dispositif d'entraînement (8) entraîne une pluralité de dispositifs de compression.

8. Dispositif de compresseur selon l'une quelconque des revendications précédentes, **caractérisé en ce que** le dispositif d'entraînement (8) et le dispositif de compression (6) présentent chacun un boîtier étanche au gaz (36, 10) et **en ce que** les deux boîtiers (36, 10) sont reliés entre eux de manière étanche au gaz.

9. Dispositif de compresseur selon l'une quelconque des revendications précédentes, **caractérisé en ce que** le dispositif de compression (6 ; 90 ; 110) est conçu pour une gamme de fréquence de travail entre 0,1 et 10 Hz et en particulier pour une gamme de fréquence de travail entre 0,5 et 5 Hz.

10. Dispositif de compresseur selon l'une quelconque des revendications précédentes, **caractérisé en ce que** le dispositif de compression (6 ; 90 ; 110) est réalisé comme dispositif de compression refoulant.

11. Dispositif de compresseur selon l'une quelconque des revendications précédentes, **caractérisé en ce que** le dispositif d'entraînement (8) est un dispositif d'entraînement électrohydrostatique.

12. Dispositif de compresseur selon la revendication 11, **caractérisé en ce que** le dispositif d'entraînement (8) électrohydrostatique présente un moteur électrique, une pompe hydraulique entraînée par le moteur électrique qui est reliée à un vérin hydraulique (36), dans lequel un piston hydraulique est agencé de manière mobile linéairement, dans lequel le piston hydraulique est couplé mécaniquement au dispositif de compression (6).

13. Dispositif de compresseur selon la revendication 12, **caractérisé en ce que** le sens de déplacement du vérin hydraulique (36) est commandé par le sens de rotation du moteur électrique.

14. Dispositif de compresseur selon l'une quelconque des revendications précédentes, **caractérisé en ce que** l'élément de compression (18, 112) comporte une membrane (112) qui se compose de préférence de métal.

15. Dispositif de compresseur selon l'une quelconque des revendications précédentes, **caractérisé en ce que** l'élément de compression (18, 92) comporte un soufflet (92).

16. Dispositif de refroidissement avec un dispositif de compresseur selon l'une quelconque des revendications précédentes et un refroidisseur Gifford-McMahon ou un refroidisseur à tube à gaz pulsé, dans lequel le dispositif de compression (6 ; 90 ; 110) est couplé au refroidisseur Gifford-McMahon ou au refroidisseur à tube à gaz pulsé.

17. Dispositif de refroidissement selon la revendication 16, **caractérisé en ce que** le dispositif de compression (6) présente un raccord haute pression et **en ce que** le refroidisseur Gifford-McMahon ou le refroidisseur à tube à gaz pulsé est relié au raccord haute pression du dispositif de compression (6 ; 90 ; 110) et/ou **en ce que** le dispositif de compression (6 ; 90 ; 110) présente un raccord basse pression et **en ce que** le refroidisseur Gifford-McMahon ou le refroidisseur à tube à gaz pulsé est relié au raccord basse pression du dispositif de compression (6 ; 90 ; 110).

18. Machine frigorifique à compresseur avec un dispositif de compresseur (2 ; 90 ; 110) selon l'une quelconque des revendications précédentes 1 à 15, un évaporateur et un condensateur.
